# FASCICULE DE BREVET EUROPEEN

(11) **EP 0 138 692 B1**
(45) Date de publication et mention de la délivrance du brevet: **29.04.1987**
(21) Numéro de dépôt: 84401960.4
(22) Date de dépôt: 01.10.1984
(51) Int. Cl.: F23C 11/02

(54) **Dispositif de combustion en lit fluidisé de combustibles pauvres notamment de schistes houillers ou bitumineux**
Vorrichtung zur Verbrennung von minderwertigen Brennstoffen im Wirbelbett, insbesondere von Brandschiefer oder bituminösem Tonschiefer
Device for the combustion in a fluidized bed of low-grade fuels, especially black batt or bind

(30) Priorité: 13.10.1983 FR 8316290
(43) Date de publication de la demande: 24.04.1985
(73) Titulaire: FIVES-CAIL BABCOCK, Société anonyme, 75383 Paris Cédex 08 (FR)
(72) Inventeur: Cosar, Paul, F-75014 Paris (FR)
(74) Mandataire: Fontanié, Etienne

## Description

La présente invention a pour objet un dispositif de combustion en lit fluidisé de combustibles pauvres, notamment de schistes houillers ou bitumineux, comprenant une paroi avant sensiblement verticale, munie d'un moyen d'alimentation en combustible sous forme de particules, deux parois latérales, une grille s'étendant de l'avant vers l'arrière et inclinée vers le haut sur une partie au moins de sa longeur, ladite grille étant aménagée entre lesdites parois latérales et à une certaine distance de celles-ci, et une pluralité de caissons de soufflage disposés sous la grille.

Dans l'article "Le procédé Ignifluid parmi les procédés de combustion en lit fluidisé" de P. COSAR paru dans la Revue générale de thermique, vol. 21, N° 241 de janvier 1982, l'auteur décrit un dispositif de ce type utilisé pour la combustion de combustibles avec agglomération des cendres, décantation des agglomérats qui se déposent sur la grille et sont transportés hors du lit par la grille qui est mobile. Ce dispositif est inapte à brûler des combustibles dont la température de combustion en lit fluidisé est insuffisante pour provoquer l'agglomération des cendres.

Un foyer à lit fluidisé à grille mécanique mobile du type IGNIFLUID est décrit aussi par le FR-A-2 528 543 (publié le 16.12.83).

Le document EP-A- 6307 décrit un dispositif de combustion en lit fluidisé du type concerné dans lequel le lit fluidisé est limté vers l'arrière par une paroi pleine, et les cendres sont évacuées à l'avant du lit par un orifice ménagé au fond du lit au point le plus bas de la grille. Pour que la proportion d'imbrûlés extraits avec les cendres ne soit pas trop importante, il faut que le lit fluidisé soit essentiellement constitué d'inertes, cendres et additifs ce qui oblige à donner au lit un volume très supérieur au volume utile, c'est-à-dire au volume occupé par le combustible.

Le but de l'invention est de permettre la combustion, dans un dispositif du type concerné, de combustibles dont la combustion en lit fludisé ne provoque pas l'agglomération des cendres, sans qu'il soit nécessaire de donner au lit fluidisé un volume nettement supérieur au volume utile.

Le dispositif de combustion objet de l'invention est caractérisé en ce que la grille est fixe et en ce que les caissons de soufflage s'étendent sur toute la longueur de la grille, y compris sous son extrémité arrière, de sorte qu'en fonctionnement le lit fluidisé recouvre toute la grille et les cendres formées à partir du combustible ayant parcouru toute la longueur du lit débordent au-dessus de l'extrémité supérieure de la grille formant un déversoir.

La grille présente avantageusement, au niveau du déversoir, un court tronçon horizontal formant seuil de débordement.

Le dispositif comporte des moyens d'évacuation des agglomérats qui pourraient accidentellement se former.

Lesdits moyens peuvent comprendre un registre coulissant horizontal coopérant avec un orifice percé dans une surface plane bordant la grille au voisinage de son extrémité avant.

Suivant une disposition particulière, la grille est d'abord horizontale, puis présente un tronçon incliné qui se raccorde éventuellement au tronçon constituant le seuil de débordement.

Il est avantageusement prévu un seul caisson de soufflage sous chaque tronçon.

Quelle que soit la forme de réalisation, la grille présente une perméabilité décroissante de l'avant vers l'arrière.

L'invention sera mieux comprise en se référant à la description qui suit, faite en regard des dessins annexés, concernant une forme particulière de réalisation donnée à titre d'exemple non limitatif.
La figure 1 est une vue schématique, en coupe longitudinale du dispositif, suivant la ligne B-B,de la figure 2.
La figure 2 en est une coupe transversale faite au niveau où le lit fluidisé atteint sa profondeur maximale, suivant la ligne A-A de la figure 1.
La figure 3 illustre une variante de réalisation.

Sur les figures 1 et 2, le repère 1 désigne la paroi avant du foyer, et les repères 2 et 3 ses parois latérales. La paroi 1 est munie d'une goulotte 4 d'alimentation en charbon brut ou préalablement concassé.

Le fond de la chambre délimité par lesdites parois est constitué par une grille fixe 5 inclinée vers le haut de l'avant vers l'arrière. Le profil longitudinal de la grille 5 présente sensiblement la forme d'une ligne droite, tout au moins sur la plus grande partie de sa longueur.

Le repère 6 désigne le talus de combustible formé contre la paroi 1, tandis que les repères 7 et 8 désignent respectivement les talus de combustible formés contre les parois latérales 2 et 3. Ces talus reposent, bien entendu, sur des surfaces planes, respectivement 6', 7' et 8', bordant la grille 5 à l'avant et sur ces côtés.

Au-dessous de cette dernière sont aménagés des caissons de soufflage de gaz comburant. Comme représenté sur la figure 2, deux caissons 9a et 9b sont juxtaposés, chacun d'eux s'étendant sur une demi-largeur de la grille 5. Des tubulures 10a et 10b, disposées en opposition, alimentent respectivement les caissons 9a et 9b, Une pluralité de caissons jumelés, tels que 9a et 9b, sont prévus sur toute la longueur de la grille 5, au-dessous de celle-ci. II va de soi que chaque paire de caissons pourrait être remplacée par un caisson unique alimenté d'un seul ou des deux côtés.

Le repère 11 désigne le lit fluidisé qui se forme au-dessus de la grille 5 sous l'effet du soufflage.

Au fur et à mesure que le charbon est déversé par la goulotte 4 dans le lit 11, ce dernier déborde à l'extrémité supérieure de la grille 5 formant déversoir 12. En fait les matières déversées sont essentiellement constituées de cendres formées à partir du charbon ayant parcouru toute la longueur du lit. Ces cendres sont évacuées par une tubulure 13.

Suivant la disposition représentée à la figure 1, la grille 5 présente au niveau du déversoir 12 un court tronçon horizontal 5' formant seuil de débordement. Il est prévu sous ce tronçon un minimum de soufflage afin de maintenir la mobilité des cendres par fluidisation.

En principe, aucune agglomération des cendres ne devrait se produire. Si, pour une raison accidentelle, quelques agglomérats se formaient ils viendraient se déposer à la partie la plus profonde du lit, à la base du talus 6. A cet endroit, il est prévu un registre coulissant horizontal 14 commandé par une tige 15. Ce registre coopère avec un orifice percé dans la surface plane avant 6'. Il est normalement en position de fermeture. L'ouverture pendant un très court laps de temps provoque l'effondrement partiel du talus 6 et l'évacuation des agglomérats par la tuyauterie 16.

Sur la figure 3 on a utilisé les mêmes repères que sur les figures précédentes pour désigner les éléments identiques ou équivalents.

Ici la grille 5 est horizontale sur la plus grande partie de sa longueur, tandis que le tronçon 5' est disposé à un niveau supérieur ; la grille est raccordée audit tronçon par un tronçon intermédiaire incliné 5".

La perméabilité de la grille (rapport des vides et des pleins) est avantageusement choisie différente, plus précisément décroissante, de l'avant à l'arrière, de manière à s'adapter à la concentration en carbone du lit qui varie dans le même sens.

Dans le cas de la figure 3, on peut prévoir seulement trois caissons 9a, 9b disposés respectivement sous les trois tronçons 5, 5', 5". On a ainsi un nombre limité de caissons et un plus grand volume de lit pour une surface donnée.

Dans le cas des figures 1 et 2 on peut également prévoir une grille à perméabilité variable dans les mêmes conditions. Le nombre de caissons 9a, 9b peut être éventuellement diminué et le régime de soufflage doit alors être convenablement adapté.

## Revendications

1. Dispositif de combustion en lit fluidisé de combustibles pauvres, notamment de schistes houillers ou bitumineux, comprenant une paroi avant (1) sensiblement verticale, munie d'un moyen d'alimentation (4) en combustible sous forme de particules, deux parois latérales (2, 3), une grille (5) s'étendant de l'avant vers l'arrière et inclinée vers le haut sur une partie au moins de sa longueur, ladite grille étant aménagée entre lesdites parois latérales et à une certaine distance de celles-ci, et une pluralité de caissons de soufflage (9a, 9b) disposés sous la grille (5), caractérisé en ce que ladite grille est fixe et en ce que les caissons de soufflage (9a, 9b) s'étendent sur toute la longueur de la grille (5), y compris sous son extrémité arrière, de sorte qu'en fonctionnement le lit fluidisé recouvre toute la grille et les cendres formées à partir du combustible ayant parcouru toute la longueur du lit débordent au-dessus de l'extrémité supérieure de la grille formant un déversoir (12).

2. Dispositif suivant la revendication 1, caractérisé en ce que la grille (5) présente au niveau du déversoir (12) un court tronçon horizontal (5') formant seuil de débordement.

3. Dispositif suivant l'une des revendications 1 ou 2, caractérisé en ce qu'il comporte des moyens d'évacuation (14, 15, 16) des agglomérats qui pourraient accidentellement se former.

4. Dispositif suivant Ja revendication 3, caractérisé en ce que lesdits moyens comprennent un registre coulissant horizontal (14) coopérant avec un orifice percé dans une surface plane (6') bordant la grille au voisinage de son extrémité avant.

5. Dispositif suivant l'une des revendications 2 à 4, caractérisé en ce que la grille (5) est d'abord horizontale, puis présente un tronçon incliné (5").

6. Dispositif suivant la revendication 5, caractérisé en ce qu'il comporte un seul caisson de souffiage sous chaque tronçon (5, 5', 5").

7. Dispositif suivant l'une quelconque des revendications précédentes, caractérisé en ce que la grille (5, 5', 5") présente une perméabilité décroissante de l'avant vers l'arrière.

## Patentansprüche

1. Vorrichtung zur Verbrennung von minderwertigen Brennstoffen im Wirbelbett, insbesondere von Brandschiefer oder bituminösem Tonschiefer, bestehend aus einer nahezu vertikalen Vorderwand (1), die mit einem Aufgabemittel (4) für den partikelförmigen Brennstoff versehen ist, zwei Seitenwänden (2, 3), einem Rost (5), der sich von vorne nach hinter erstreckt und über mindestens einen Teil seiner Länge nach oben geneigt ist, wobei dieser Rost zwischen den Seitenwänden und in einem gewissen Abstand von diesen angeordnet ist, und aus mehreren, unter dem Rost (5) befindlicher Einblasekästen (9a, 9b), dadurch gekennzeichnet, dass der Rost feststehend ist, und dass die Einblasekästen (9a, 9b) sich über die gesamte Länge des Rostes (5) einschliesslich unter dessen hinterem Ende erstrecken, so dass während des Betriebes das Wirbelbett den gesamten Rost abdeckt und die Asch, die vom Brennstoff aus gebildet wird, nachdem er die gesamte Länge des Wirbelbettes zurückgelegt hat, über dem einen Ueberlauf (12) bildenden oberen Ende des Rostes überfliesst.

2. Vorrichtung nach Anspruch 1, dadurch gekennzeichnet, dass der Rost (5) im Bereich des Ueberlaufs (12) einen kurzen horizontalen Abschnitt (5') aufweist, der eine Ueberlaufschwelle bildet.

3. Vorrichtung nach einem der Ansprüche 1 oder 2, dadurch gekennzeichnet, dass die Abzugsmittel (14, 15, 16) für die Konglomerate aufweist, die sich möglicherweise bilden.

4. Vorrichtung nach Anspruch 3, dadurch gekennzeichnet, dass die obengenannten Abzugsmittel aus einem horizontalen gleitenden Register bestehen, das mit einer Oeffnung zusammenwirkt, die in einer an den Rost im Bereich dessen vorderen Endes grenzenden ebenene Fläche (6') gebohrt ist.

5. Vorrichtung nach einem der Ansprüche 2 bis 4, dadurch gekennzeichnet, dass der Rost (5) zuerst horizontal ist, dann einen geneigten Abschnitt (5") aufweist.

6. Vorrichtung nach Anpruch 5, dadurch gekennzeichnet, dass sie einen einzigen Einblasekästen unter jedem Abschnitt (5, 5', 5") aufweist.

7. Vorrichtung nach irgendeinem der vorstehenden Ansprüche, dadurch gekennzeichnet, dass der Rost (5, 5', 5") eine von vorne nach hinten abnehmende Durchlässigkeit aufweist.

## Claims

1. Device for the combustion, in a fluidized bed, of low-grade fuels especially coal or oil shales, consisting of a nearly vertical front wall (1) fitted with a fuel particles feeding system, two side walls (2, 3), a grate extending from the front to the rear and sloping upwards on, at least, part of its length, the said grate being located between the said side walls and at a certain distance from them, and several wind-boxes (9a, 9b) below the grate (5), characterized by the fact that the said grate is stationary and that the wind-boxes (9a, 9b) extend all along the grate (5), including below its rear end, in such a way that, when operating, the fluidized bed covers the whole grate and that the ash formed from the fuel having crossed the whole length of the bed overflows the grate upper end forming a weir (12).

2. Device according to claim 1, characterized by the fact that the grate (5) is provided, next to the weir (12), with a short horizontal section (5') forming an overflow threshold.

3. Device according to claim 1 or 2,
characterized by the fact that it includes means (14,15,16) for discharging any agglomerates which could form accidentally.

4. Device according to claim 3, characterized by the fact that the said means include a horizontal sliding damper (14) in conjunction with a hole provided into a plane surface (6) bordering the grate in the vicinity of its front end.

5. Device according to any of the claims 2 to 4, characterized by the fact that the grate (5) is first horizontal then presents an inclined section (5").

6. Device according to claim 5, characterized by the fact that it has one single wind-box below each section (5,5' and 5").

7. Device according to any of the preceding pc claims, characterized by the fact that the grate (5, 5' and 5") has a permeability which decreases from the front to the rear.
